# DEMANDE DE BREVET EUROPEEN

(11) **EP 1 752 261 A1**
(43) Date de publication de la demande: **14.02.2007**
(21) Numéro de dépôt: 05356132.0
(22) Date de dépôt: 09.08.2005
(51) Int. Cl.: B25H 1/04, B25H 1/10, B25H 1/14

(54) **Etabli-tréteau-polyvalent et pliable**

(71) Demandeur: Lotti, Jacques, 03500 St Pourcain s/Sioule (FR)
(72) Inventeur: Lotti, Jacques, 03500 St Pourcain s/Sioule (FR)

(57) **Abrégé**

Ce système comporte plusieurs moyens d'adaptations, pour faire fonctionner de nombreux appareils de coupe, de percage, et bien d'autres fonctions: II se compose de : un Tréteau Fig 4, qui une fois déplier ses pieds s'écartent pour une meilleure stabilité. Il est constituer de trois plateaux, le (1) est fixe, et le (3) est coulissant et bloquant, il permet de maintenir le plateau (2) qui est tournant, celui-ci peut recevoir, soit une scie circulaire où une scie sauteuse (l3). A la place du plateau (3), on peut y coulisser le plateau (4) qui maintien un Rabot où une ponceuse à bande. Où le plateau (5) une lime électrique. Sur le coté droit on peut y voir une petite ralonge (14) qui coulisse dans le Tréteau. On peut également adapter une ralonge (6), soit dans le sens de la largeur, où de la longueur. Sur cette ralonge (6), figure six troues pouvant par vissage, y fixer soit une perceuse à coulisse, une tronconneuse à métaux où autres matières.

## Description

La présente invention et relative aux Métiers du Batiment, particulièrement aux Menuisiers, Plombiers, certain corps de métiers du

Batiment en particulier pour les intérieurs, ainsi que les Bricoleurs.

On a déjà Fabriquer des Etablis, mais que pour des fonctions individuelles à chaques corps de Métiers ,ne présentant q'un où deux Appareils.Ce système d'Etabli, selon l'invention, peut permêtre a tout corps de métier du Batiment de l'utiliser. Il peut être constituer d'une armature d'aluminum et bois,où en fer creux. L'invention a pour principal objet d'être Polyvalent, à savoir que sur ce même Etabli on peut y ajuster de nombreux appareils,soit une scie circulaire, une scie sauteuse, un Rabot, une ponçeuse à bande, une lime electrique,et par fixation une Perçeuse à coulisse, une Tronçonneuse, pour couper les Métaux,où autres matériaux. En plus des autres Etablis ses pieds replier se déplis et s'écartent pour une meilleur stabilité. Autres perfectionnement est que l'on peut l'agrandir par une ralonge (6) soit en long, où en large,sur cette ralonge (6) ce fixe des moyens pour maintenir a la verticale, des grandes planches et même des Portes, pour pouvoir les raboter, on peut y ajouter un petit étau. Autre aventage est que touts ces Appareils fonctionnent les Mains libre, par une pédale activer au pieds.Autres avantages est que la scie circulaire et la scie sauteuse, s'ajustent au centre de l'établi sur un plateau tournant et pivote de 0 à 90°,dans ce plateau (2) s'adapte un rectangle(2bis)et un autre plus petit (13) ces rectangles (2bis) ainsi que le rectangle (4bis) sur le plateau (4), peuvent s'élargir où se rétrécir, pour reçevoir touts type d'appareils.

D'autres caractéristiques et avantages apparaitrons au cours des descriptions techniques qui vont suivre en réfférences aux déssins fournis qui représentent: Page 1-1 les figures 1.2.3.4.5.Les Fig 1.é; 2.3. sont des vues schématiques en coupe de dessous, Fig I.2.3.de dessus, Fig 1 de la ralonge(6) et Fig 4-8 vue en coupe de la ralonge (14)les Fig I.2.3. sont un ensemble une fois plier, forment un tout pour être transporter dans le coffre d'une voiture.

La Fig :4, est une vue schématique en coupe de haut,des principeaux éléments (2)-(4)-et(5), qui coulissent a la place l'élément (3),dans le plateau de l'établi en forme de U, l'elément (1) est fixe voir Fig 4. La fig 8, représente une vue schématique en coupe,de la ralonge (14). Sur la Fig 4, on peut voir en pointillé,l'écartement des pieds de l'établi. La Fig 5 est une vue schématique en coupe de haut, de l'ensemble de mise en fonctionnement par la pédale (8).

La page 1-2, représentent les Figures 6.7.9. et 10.

La Fig 6, est une vue schématique en coupe de Haut, qui montre la ralonge (6) en long,ainsi que le détail du plateau tournant (2),et de la régle (12) dans le sens de la longueur . les pieds (10) de la ralonge (6) se plie. Les six troues (9), sont pour reçevoir par vissages des appareils de percages à coulisse, où de coupe (tronconneeuse pour couper du Fers. etc.

La Fig 7, est une vue schématique en coupe de haut, avec la ralonge (6) dans le sens de la largeur, ainsi que la règle (12).

La Fig 9, est une vue schématique en coupe,avec le détail du moyen raboter une grande planche et même une porte, fixer sur les pieds₍₁₀₎ La Fig 10, est une vue schématique en coupe, avec détail des fixations (15) sur les pieds (10), pour rabotage de grandes planches.

Le système représenté sur les Figures 1.2.3.4.5. et 8 sont un ensemble d'un établi-tréteau de travail du Bois, Fers, et touts Matériaux; Polyvalent, pliable et transportable, il peut être constitué d'une armature d'Aluminum et Bois, où en Fer creux. Fonctionant comme suit: L'établi voir Fig 4 est constituer: d'un plateau fixe (1),le plateau central (2) est pour reçevoir l'élément tournant (2bis) dans lequel peut se fixer une scie circulaire, où une scie sauteuse, Ces Appareils peuvent pivoter de 0 à 90°. L'élémént (4) maintien un Rabot où une ponconse à bande. L'élément (5) une lime électrique.

Dans la Fig 4, on peut voir en pointillé, l'écartement de L'établi. pour une meilleur stabilité,sur cet établi on peut également y adapter une ralonge (6) voir Fig 6, page 1.2 dans le sens de la longueur, et Fig 7 dans le sens de la largeur, on y voie au milieu une règle (12) qui coulisse sur un support gradué (16). La Fig 9 une vue en coupe de coté de l'établi, avec à l'horizontale posé sur le piéd (10) figure une planche (12), et la Fig 10, représente des moyens (15) de la maintenir pour pouvoir la raboter. Sur la ralonge (6) on peut voir six troues, ceus çi servent par vissage, d'adapter soit une Perçeuse à coulisse où une petite tronçonneuse pour couper des métaux où autres matériaux, ainsi que tout autre appareil pouvant se visser La Fig 5, de la page 1.1. représente une pédale (8), relier a une prise (7) et au secteur (11), servent à faire fonctionner les Mains libre, tout les appareils çiter çi-dessus. La Fig 11, représente la possibilité d'adapter un petit Etau (18) sur la ralonge (6).

La fig 4. représente plusieurs plateaux: 2-4- e t5. Dans le plateau(2) au centre, peut s'adapter un rectangle (2bis) et un autre plus petit (13), ces rectangles (2bis) ainsi que le rectangle (4bis) sur le plateau (4) peuvent s'élargir où se rétrécir, pour pouvoir reçevpoir touts types d'appareils relative à leurs fonctions.

Cette invention est complémentaire d'un premier proçédé,déposer en enveloppe Soleau, Le 27/10/2001, sous le N°99807. et d'un autre dépot idem Le12/05/2003. sous le N°163714. Ce dépot y apporte de nombreuses améliorations,sa Polyvalence va permêtre à de nombreux Artisants et Bricoleurs, ainsi que des Entreprises,de faire un bien meilleur travail et avec plus de façilité, grace a son plateau tournant, ses graduations et touts les autres moyens de fixations.

Sa légèreté sera très pratique pour le transport en étage et pour touts travaux divers dont peuvent avoir besoin les Proffessionnels du Batiment et aussi les Bricoleurs.

## Revendications

1. Dispositif de support coulissant,d'Outillages électrique,sur un Etabli polyvalent et pliable, **caractérisé en ce que** sur cet établi comporte trois pannaux, un fixe(1) un central(2)et un coulissant(3)

2. Dispositif suivant la revendication 1, est **caractérisé en ce que** le pannau (2) coulisse et peut reçevoir soit une scie circulaire où une scie sauteuse et tourner de 0 à 90°.

3. Dispositif suivant la revendication 1 et 2,est **caractérisé en ce que** le pannau (3), s'enlève pour reçevoir l'élément (4) qui supporte un rabot, où une ponceuse à bande, où l'élément (5)une lime électrique

4. Dispositif suivant l'une quelquonques des revendiccations 1 2.3 que est **caractérisé en ce que** l'établi, comporte un moyen de ralonge(6) qui peut se mêttre en long Fig 6, où en large Fig 7.

5. Dispositif suivant l'une quelquonques des revendications 1.2.3.4. **caractérisé en ce que** l'établi, peut également reçevoir par coulissement, une petite ralonge (14) voir détail Fig 8 et 4.

6. Dispositif suivant l'une quelquonques des revendications 1.2.3. et 5, **caractérisé en ce que** la ralonge(6)comporte six troues pour le vissage soit:d'une perceuse à coulisse,une tronçonneuse à couper les métaux où autres matériaux et autres appareils.

7. Dispositif suivant l'une quelquonques des revendications 1.2.3. 4.5.et 6, **caractérisé en ce que** l'établi et 1a ralonge(6),peuvent se plier et former un tout, pour le transport,voir Fig 2 et 3..

8. Dispositif suivant l'une des quelqonques des revendications 3.4. 5.6.7. **caractérisé en ce que** sur le plateau (2) un rectangle (2bis) et un autre plus petit (13), ces rectangles, (2bis) ainsi que le rectangle (4bis) sur le plateau (4), peuvent s'élargir où ce rétrécir pour reçevoir touts types d'appareils, relatif a leurs fontions.

## Revendications modifiées

### Revendications modifiées conformément à la règle 86(2) CBE.

**1.** Dispositif de support coulissant d'outillages électriques,sur un ETABLI-TRETEAU-POLYVALENT et PLIABLE,**caractérisé en ce qu'**il peut être constitutué d'une armature en Aluminum et Bois,où en fer creux.

**2.** dispositif suivant la revendication 1, est **caractérisé en ce que** les deux cotés de l'établi (1) comporte une armature constitué de 2 cornières d'aluminum en U, pour permêtre le coulissement des élé-ment(2)(4)et(5)et maintenu par le panneau fixe (1bis).

**3.** Dispositif suivant les revendications 1 et 2,est **caractérisé en ce que** l'établi (1), comporte deux paneaux, le (1bis) qui est fixe et maintien l'ensemble de l'établi (1), et le paneau (3) qui coulisse et permet le blocage du plateau central(2)

**4.** Dispositif suivant l'une quelconques des revendications de 1 à 3,est **caractérisé en ce que** le plateau(2)comporte en son centre un cercle(8) qui pivote de 0° à 90°,lequel en son centre peut mainte-nir deux cadres,le 1er(24)pour une scie circulaire,le 2ème(13)pour une scie sauteuse,et également une petite meuleuse à métaux.

**5.** Dispositif suivant l'une des quelconques des revendications de I à 4,est **caractérisé en ce que** sur l'établi (1) le panneau(3)s'en-lève par coulissement,pour permêtre le coulissement du plateau(4) qui peut maintenir soit un Rabot où une ponçeuse à bande,voir même d'autres appareillages électriques.ex:des outils de fraisages. Egalement le plateau (5) qui maintien une lime électrique.

**6.** Dispositif suivant l'une des quelconques des revendications de 1 à 5,est **caractérisé en ce que** l'établi(1), peur reçevoir deux ralonges, la plus petite(14) qui coulisse sur un support(20) et maintenu par une barre(25).La 2ème(6)qui est accrocher à l'établi(1) et par deux pieds(10) se pliant.

**7.** Dispositif suivant l'une des quelconques des revendications de 1 à 6,est **caractérisé en ce** qe la ralonge(6)peut s'acrocher, à l'établi(1), soit en largeur Fig 7,où en longueur Fig 8.

**8.** Dispositif suivant l'une des quelconques des revendications de 1 à 7,est **caractérisé en ce que** la ralonge (6), comporte 6 trous (9) pour le vissage,soit d'une perçeuse à coulisse,où Tronçonneuse à métaux,et même autres matérièls.

**9.** Dispositif suivant l'une des quelconques des revendications de 1 à 8,est **caractérisé en ce que** la ralonge (6), représente Fig I0, des moyens serrages(15)maintenu d'une part sur les pieds I0, et la ralonge (6), et fixer par des vis(19),ces moyens (15) servent à mainte-nir pour la raboter,une grande planche (17), où même une Porte.

**10.** Dispositif suivant l'une des quelconques des revendications de 1 à 9,est **caractérisé en ce que** sur la ralonge(6), coulissent des règles(12)voir Fig 7 et 8 et également sur un chemin gradués(26).

**11.** Dispositif suivant l'une des quelconques des revendications de 1 à 10,est **caractérisé en ce** a la page 1-3, Fig 12 et 13,est une vue en coupe d'ensemble de l'établi(1), avec ces deux ralonges(14) et (6)sur laquel coulisse la règle(12),dans un chemin creux(16), et bloquer par la vis(21)et également le moyen de serrage des plateaux sur l'établi(1)par une tige filetée(22)et serrer par les aillettes(23), les ralonges(14)(6) sont maintenu par les barres(24.

**12.** Dispositif suivant l'une des quelconques des revendications de 1 à 11, est **caractérisé en ce** le plateau(4), maintenant un Rabot, où une Ponçonse à bande,se **caractérise en ce que** son ouverture peut soit s'élargir où se rétrécir,avec des cadres idem à ceus du plateau(2), pour reçevoir touts types d'appreils,relatif à leurs fonctions. ainsi on peut y maintenir,des appareils Proffessionnels comme des appareils de Bricoleurs.

**13.** dispositif suivant l'une des quelconques des revendications de 1 à 12,est **caractérisé en ce que** touts les appareils électriques fonctionnant sur l'établi(1)et la ralonge(6), sont mis en action les Mains libre,activer par la pédale(8)relier a la prise(7)et au secteur(11)voir page 1-1 Fig 5. on peut voir pagel-2 fig 11, un petit Etau(18) fixer sous la ralonge(6).
